# EUROPÄISCHE PATENTSCHRIFT

(11) **EP 1 878 569 B1**
(45) Veröffentlichungstag und Bekanntmachung des Hinweises auf die Patenterteilung: **13.10.2010**
(21) Anmeldenummer: 07112412.7
(22) Anmeldetag: 13.07.2007
(51) Int. Cl.: B41F 21/00

(54) **Einrichtung zur Unterstützung der Bogenführung in Druckmaschinen**
Device for supporting sheet guiding in printing presses
Dispositif pour supporter le guidage des feuilles dans des machines d'impression

(30) Priorität: 15.07.2006 DE 102006032922
(43) Veröffentlichungstag der Anmeldung: 16.01.2008
(73) Patentinhaber: KOENIG & BAUER-ALBERT AKTIENGESELLSCHAFT, 97080 Würzburg (DE)
(72) Erfinder: Jentzsch, Arndt, 01640, Coswig (DE); Peter, Gunter, 01445, Radebeul (DE); Weisbach, Günter, 01445, Radebeul (DE); Koch, Michael, 01156, Dresden-Cossebaude (DE)

(56) Entgegenhaltungen:
- DD-A1- 101 336
- DE-A1- 2 724 621
- DE-A1- 4 030 070
- DE-A1- 4 210 327
- DE-A1- 4 424 968
- DE-A1- 4 424 971
- DE-A1- 4 424 972
- DE-A1- 4 424 977
- DE-A1- 10 152 875
- DE-A1- 19 940 214

## Beschreibung

Die Erfindung betrifft eine Druckmaschine mit einer Einrichtung zur Unterstützung der Bogenführung wobei die Druckmaschine wahlweise im Schöndruck oder im Schön- und Widerdruck einsetzbar ist und der Bogen im Schön- und Widerdruckverfahren nach dem Prinzip der Hinterkantenwendung gewendet werden kann, wobei der auf einem Zylinder mit Greifern geführte Bogen von einem Bogenübernahmesystem einer Wendetrommel erfasst und weitergeführt wird.

Beim Wenden von Bogen im maximalen Formatbereich gibt es eine Phase, bei der sich Wende- und Folgebogen begegnen, d. h. sie liegen sich überdeckend mit mehr oder weniger Abstand in einer Ebene.

Die Überdeckung ergibt sich aus dem optimalem Zylinderausnutzungskoeffizienten (Verhältnis Bogenlänge zu Zylinderumfang) von modernen Bogenoffsetdruckmaschinen einerseits und der gemeinsamen Nutzung des Speicherraumes durch Wende- und Folgebogen andererseits und ist für das Problem Bogenbegegnung ab einem Zylinderausnutzungskoeffizienten von ca. 60% relevant.

In die gemeinsame Ebene, die Zuführebene, z.B. die Oberfläche der Speichertrommel (Drei-Trommel-Wendung) oder die Oberfläche des Druckzylinders (Ein-Trommel-Wendung) oder die Oberfläche einer Leitrakel (ebenfalls Ein-Trommel-Wendung), wird der Folgebogen durch die Speichertrommel, Druckzylinder oder Paradoxon der Leitrakel selbst und der einen Takt voraneilende, ab der Bewegungsumkehr sich entgegengesetzt bewegende Wendebogen durch die Trägheitswirkung sowie aerodynamische Kräfte des rotierenden Trommelkörpers sowie das Paradoxon an der Leitrakel gebracht. Ein weiterer Grund für die Bogenbegegnung in der Zuführebene liegt in der Nutzung von Luftpolstern gegen das Abschmieren an der Bogenunterseite. Die in Richtung auf den Wendebogen wirkende Kraft des Luftpolsters kann zum Anpressen des Wendebogens an den in der Zuführebene befindlichen Folgebogen und damit zum Abschmieren zwischen beiden Bogen führen.

Um den Bogen in diesem Bereich sicher zu führen, ist in DE-OS 44 24 970 A vorgeschlagen worden, den gewendeten, abziehenden Bogen aus der Bogenbahn des ankommenden nächstfolgenden Bogens zu bringen indem, er mittels einer Saugeinrichtung an der Leitrakel zeitweilig angesaugt wird. Damit wird dieser Bogen zwischen Saugersystem/Greifersystem der Wendetrommel und Saugeinrichtung infolge seiner Zwangsführung gestrafft und aus der Bahn des nachfolgenden Bogens gebracht. Nachteilig an dieser Leiteinrichtung ist, dass der abziehende Bogen nur kurzzeitig von der Saugeinrichtung an der Leitrakel geführt werden kann. Spätestens wenn der nachfolgende Bogen mit seiner Vorderkante vor der Saugeinrichtung angelangt ist, muss die Saugluft in der Saugeinrichtung abgestellt und der Bogen freigegeben werden. Die nur kurze Zwangsführung reicht nicht aus, insbesondere von Bogen im großen Formatbereich oder bei schwerer Farbführung, um das Luftvolumen unter dem gewendeten Bogen ausreichend zu verdrängen und damit die Bildung einer Bogenwelle zu vermeiden. Eine Bogenbegegnung kann nicht sicher vermieden werden.

Aus der DE-OS 44 24 971 A ist eine Bogenleiteinrichtung bekannt, bei der der nachfolgende und der abziehende Bogen mit mechanischen Mitteln voneinander getrennt werden, indem der abziehende Bogen nach seiner Richtungsumkehr durch einen Rechen aus der Zuführebene der Leitrakel in den Wirkbereich des Leitbleches gedrückt wird. Für kurze Zeit wird der abziehende Bogen an der jetzt zur Bogenhinterkante gewordenen Vorderkante mittels Rechen geleitet. Die Länge des Rechens ist begrenzt durch die Bedingung, dass die vorderste Spitze des Rechens noch vor Eintreffen des nachfolgenden Bogens die Ausgangsstellung hinter der Zuführebene des Bogens eingenommen haben muss. Auch hier reicht die Führung des abziehenden Bogens nicht aus, um das Luftvolumen aus der sich bildenden Bogenwelle zu verdrängen und eine Berührung des gewendeten mit dem nachfolgenden Bogen sicher zu vermeiden.

Ausgehend von den Nachteilen aus dem Stand der Technik ist es Aufgabe der Erfindung, eine Vorrichtung zum Leiten von Bogen in Druckmaschinen zu schaffen, durch die eine Berührung des gewendeten abziehenden Bogens mit dem nachfolgenden zu wendenden Bogen vermieden wird.

Erfindungsgemäß wird die Aufgabe durch eine Einrichtung mit den Merkmalen des 1. Anspruchs gelöst.

Die Erfindung hat den Vorteil, dass durch die Bogenabstreifeinrichtung der gewendete Bogen aus der Bahn des nachfolgenden Bogens in Richtung der Bogenabzugsebene gedrückt wird.

Damit wird eine Bogenbegegnung der beiden Bogen sicher vermieden.

Vorteilhaft ist am Bogenabstreifer eine Saugeinrichtung vorgesehen, mit der der gewendete Bogen zeitweilig angesaugt wird. Damit wird dieser Bogen gestrafft. Das Luftvolumen unter dem zu wendenden Bogen wird verdrängt, sodass die Bildung einer Bogenwelle weitgehend vermieden wird. Der von der Leitrakel weg gedrückte, gestraffte Bogen wird von der Wirkung der Blas-Saug-Luft aus der Leitrakel ferngehalten.

Die Erfindung soll anhand eines Ausführungsbeispieles nachfolgend näher beschrieben werden. Die dazugehörigen Zeichnungen haben folgende Bedeutung:
- Fig. 1: Schematische Darstellung einer Schön- und Widerdruckeinrichtung mit Eintrommelwendung: Bogenabstreifeinrichtung an der Leitrakel
- Fig. 2: Schematische Darstellung einer nicht beanspruchten Schön- und Widerdruckeinrichtung mit Dreitrommelwendung: Bogenabstreifeinrichtung am Zylinder
- Fig. 3: eine Ausführungsform der Bogenabstreifeinrichtung mit Scheibensegmenten
- Fig. 4: eine Ausführungsform der Bogenabstreifeinrichtung mit Kurbelgetriebe
- Fig. 5: eine Ausführungsform der nicht beanspruchten Bogenabstreifereinrichtung mit Saugeinrichtung

Bei der Ein-Trommel-Wendung nach Fig. 1 sind in bekannter Weise zwei sich jeweils gegenüberliegende korrelativ zusammenwirkende Sauger- und Greifersysteme 2, 3 vorgesehen. Der Wendetrommel 1 ist im Ausführungsbeispiel ein Druckzylinder 4 vorgeordnet, der wiederum einem Bogenführungszylinder 5 nachgelagert ist. Die Drehrichtung der Zylinder ist durch Drehrichtungspfeile gekennzeichnet.

Unterhalb des Druckzylinders 4 ist eine sich auch teilweise unter den Bogenführungszylinder 5 erstreckende Leitrakel 6 vorgesehen. Die Leitrakel 6 ist über die Breite des Druckzylinders 4 angeordnet und sie ist mit dem vorderen Teil im geringen Abstand der Peripherie des Druckzylinders 4 zugeordnet. Unterhalb der Leitrakel 6 ist im Abstand zu dieser ein Leitblech 7 vorgesehen. Das Leitblech 7 weist Bohrungen auf, über die der gewendete abziehende Bogen pneumatisch beaufschlagt werden kann.

An der Leitrakel 6 ist eine Bogenabstreifeinrichtung 8 angeordnet. Die Bogenabstreifeinrichtung 8 besteht aus einem umlaufenden Band 9 auf dem ein keilförmiges Bogenabstreifelement 10 angeordnet ist. Der Antrieb des Bandes 9 ist nicht dargestellt.

Wie aus der Figur 2 ersichtlich, ist bei einer nicht beanspruchten Einrichtung mit Dreitrommelwendung die Bogenabstreifeinrichtung 8 direkt am Zylinder 4 im Greiferkanal und taktweise unter die Zylinderoberfläche absenkbar angeordnet. Die Steuerung der Bogenabstreifeinrichtung 8 erfolgt durch ein Kurvengetriebe 15. Dem Kurvengetriebe 15 ist eine ortsfeste Kurve am Maschinengestell zugeordnet.

Nach der in Fig. 3 dargestellten Variante sind anstelle des auf dem Zugmittel 9 angeordneten Bogenabstreifelementes 10 mehrere Wellen vorgesehen, die zueinander beabstandet sind und auf denen als Bogenabstreifelemente 10 dienende Scheibesegmente 14 vorgesehen sind. Die Scheibensegmente 14 sind über das Zugmittel 9 rotierend in Bewegungsrichtung des zu wendenden Bogens 12 antreibbar.

In Fig. 4 ist eine weitere Ausführungsform der Variante der Zuordnung der Bogenabstreifelemente 10 zu mehreren rotierenden Wellen dargestellt, die von einem Zugmittel 9 angetrieben werden. Die Bogenabstreifelemente 10 sind hier über ein Parallel-Kurbelgetriebe 18 mit zwei Wellen parallel verbunden.

Fig. 5 zeigt eine nicht beanspruchte Ausführungsform einer Bogenabstreifeinrichtung 8 mit Saugeinrichtung 17.

### Zur Wirkungsweise der erfindungsgemäßen Einrichtung:

Auf bekannte Art wird dem zu wendenden Bogen 12 in der Betriebsart Schön- und Widerdruck auf dem Druckzylinder 4 der Schöndruck aufgebracht. Danach durchläuft der zu wendende Bogen 12 den Tangentenpunkt vom Druckzylinder 4 und Wendetrommel 1, wo der zu wendende Bogen 12 im hinteren Bereich vom Saugersystem 2 der Wendetrommel angesaugt, unter die Peripherie der Wendetrommel 1 geführt, an das Greifersystem 3 übergeben und dem nachfolgenden nicht dargestellten Druckzylinder gewendet zugeführt wird, wo der Widerdruck erfolgt.

Während des Förderns auf dem Druckzylinder 4 wird der zu wendende Bogen 12 vom Greifer 11 des Druckzylinders 4 gehalten.

Nach Fig.1 öffnet der Greifer 11 kurz vor Erreichen der Leitrakel 6, der zu wendende Bogen 12 wird mit seiner Vorderkante vom Druckzylinder 4 auf bekannte Art und Weise gelöst und an der Leitrakel 6 entlanggeführt. Die Anlage des zu wendenden Bogens 12 an der Leitrakel 6 kann durch aus Blasdüsen austretende, zwischen Leitrakel 6 und zu wendende Bogen 12 geblasene Luft unterstützt werden. Nach Ergreifen durch das Saugersystem 2 erfolgt die Bewegungsumkehr des nun gewendeten Bogens 13. Sobald der nachfolgende zu wendende Bogen 12 mit seiner Vorderkante in den Wenderaum einläuft schwenkt das keilförmige Bogenabstreifelement 10 auf seiner Umlaufbahn vor die Vorderkante des nachfolgenden zu wendenden Bogens 12 in die Leitrakelebene und wird in Bogenförderrichtung mit Bogengeschwindigkeit zum Bogenumkehrpunkt transportiert und drückt dabei stetig den gewendeten Bogen 13 aus dem Bereich der Leitrakel 6 in den Wirkbereich des Leitbleches 7.

Im Bogenumkehrpunkt schwenkt das Bogenabstreifelement 10 aus der Leitrakelebene und wird zurückgeführt.

Bei der nicht beanspruchte Einrichtung nach Fig. 2 wird das Bogenabstreifelement 10 durch die Drehung des Zylinders 4 vor die Vorderkante des nachfolgenden zu wendenden Bogens 12 bewegt. Da das Bogenabstreifelement 10 bei der Passage der Wendetrommel 1 deren Kappe gegenüber steht und so mit ihr kollidieren kann, ist es erforderlich mindestens in diesem Moment das Bogenabstreifelement 10 unter die Peripherie des Zylinders 4 abzusenken. Dies kann in einfacher Weise durch ein Kurvengetriebe 15 erfolgen, bei dem das Bogenabstreifelement 10 im Kanal des Zylinders 4 auf einer drehbeweglichen Welle zusammen mit einem Rollenhebel starr angeordnet ist, und das der seitlich angeordnete Rollenhebel während der Rotation des Zylinders 4 auf der steuernden Bahn einer gestellfesten Kurvenscheibe 16 abrollt und so über die Welle die über die Formatbreite verteilten Bogenabstreifelemente 10 nur im Moment des Funktionsbedarfes über die Peripherie des Zylinders 4 heraus und kurz danach wieder einschwenkt.

Durch die Zuordnung einer Saugeinrichtung 17 zur Bogenabstreifeinrichtung 8 wird der abziehende, gewendete Bogen 13 zusätzlich gestrafft.

### Aufstellung der verwendeten Bezugszeichen

- 1: Wendetrommel
- 2: Saugersystem
- 3: Greifersystem
- 4: Zylinder, Druckzylinder,
- 5: Bogenführungszylinder
- 6: Leitrakel
- 7: Leitblech
- 8: Bogenabstreifeinrichtung
- 9: Zugmittel, Band, Kette
- 10: Bogenabstreifelement
- 11: Greifer
- 12: Zu wendender Bogen
- 13: Gewendeter Bogen
- 14: Scheibensegment
- 15: Kurvengetriebe
- 16: Kurvenscheibe
- 17: Saugeinrichtung
- 18: Parallel-Kurbelgetriebe

## Patentansprüche

1. Druckmaschine mit einer Einrichtung zur Unterstützung der Bogenführung, wobei die Druckmaschine wahlweise im Schöndruck oder im Schön- und Widerdruck einsetzbar ist und der Bogen im Schön- und Widerdruckverfahren nach dem Prinzip der Hinterkantenwendung gewendet werden kann, wobei der auf einem Zylinder (4) mit Greifern (11) geführte zu wendende Bogen (12) an der Hinterkante von einem Bogenübernahmesystem (2, 3) einer Wendetrommel (1) erfasst und weitergeführt wird und die Vorderkante des zu wendenden Bogens (12) an einer Leitrakel (6) weitergeführt wird, an der eine Bogenabstreifvorrichtung (8) angeordnet ist,
**dadurch gekennzeichnet, dass**
die Bogenabstreifvorrichtung (8) mindestens ein Bogenabstreifelement (10) umfasst, das derart in Bogenlaufrichtung bewegbar angeordnet ist, dass es der Vorderkante des entlang der Leitrakel geführten, nachfolgenden, zu wendenden Bogens (12) vorauseilt und den vorhergehenden Bogen (12,13) von der Peripherie der Leitrakel (6) abstreift.

2. Druckmaschine nach Anspruch 1, **dadurch gekennzeichnet, dass** die Bogenabstreifeinrichtung (8) aus einem über mindestens zwei Rollen umlaufenden Zugmittel (9) und mindestens einem dem Zugmittel (9) zugeordneten, aus der Leitfläche der Leitrakel (6) zeitweise herausragenden Bogenabstreifelement (10) besteht.

3. Druckmaschine nach Anspruch 2, **dadurch gekennzeichnet, dass** das Bogenabstreifelement (10) keilförmig ist.

4. Druckmaschine nach Anspruch 2, **dadurch gekennzeichnet, dass** das Bogenabstreifelement (10) auf dem Zugmittel (9) angeordnet ist und in Bogenförderrichtung bewegbar ist.

5. Druckmaschine nach Anspruch 2, **dadurch gekennzeichnet, dass** die Bogenabstreifeinrichtung (8) aus zueinander beabstandeteten Wellen mit darauf rotierbar angeordneten Bogenabstreifelementen (10) besteht und die Wellen durch das Zugmittel (9) antreibbar sind.

6. Druckmaschine nach Anspruch 5, **dadurch gekennzeichnet, dass** das Bogenabstreifelement (10) ein rotierbares Scheibensegment (14) ist.

7. Druckmaschine nach Anspruch 2, **dadurch gekennzeichnet, dass** das Zugmittel (9) eine antreibbare Kette ist.

8. Druckmaschine nach Anspruch 2, **dadurch gekennzeichnet, dass** das Zugmittel (9) ein antreibbares Band ist.

9. Druckmaschine nach Anspruch 2, **dadurch gekennzeichnet, dass** das Zugmittel (9) mit an die Bogenbewegung angepasster Geschwindigkeit bewegt wird.

10. Druckmaschine Einrichtung nach Anspruch 1, **dadurch gekennzeichnet, dass** dem Bogenabstreifelement (10) eine Saugeinrichtung (17) zugeordnet ist.

11. Druckmaschine Einrichtung nach Anspruch 10, **dadurch gekennzeichnet, dass** die Saugeinrichtung (17) taktweise mit Saugluft beaufschlagbar ist.

## Claims

1. Printing machine with a device for assisting sheet guidance, wherein the printing machine is selectably usable in first forme printing and or in first forme and perfecting printing and the sheet can be turned in the first forme and perfecting printing method in accordance with the principle of rear edge turning, wherein the sheet (12), which is guided on a cylinder (4) with grippers (11) and which is to be turned, is gripped at the rear edge by a sheet take-over system (2, 3) of a turning drum (1) and conducted on and the front edge of the sheet (12) to be turned is conducted to a guide doctor blade (6) at which a sheet stripping device (8) is arranged, **characterised in that** the sheet stripping device (8) comprises at least one sheet stripping element (10) which is arranged to be movable in sheet running direction in such a manner that it leads the front edge of the succeeding sheet (12), which is guided along the guide doctor blade and which is to be turned, and strips the preceding sheet (12, 13) from the periphery of the guide doctor blade (6).

2. Printing machine according to claim 1, **characterised in that** the sheet stripping device (8) consists of a traction means (9) circulating around at least two rollers and at least one sheet stripping element (10) associated with the traction means (9) and periodically protruding out of the guide surface of the guide doctor blade (6).

3. Printing machine according to claim 2, **characterised in that** the sheet stripping element (10) is wedge-shaped.

4. Printing machine according to claim 2, **characterised in that** the sheet stripping element (10) is arranged on the traction means (9) and movable in sheet conveying direction.

5. Printing machine according to claim 2, **characterised in that** the sheet stripping device (8) consists of mutually spaced-apart shafts with sheet stripping elements (10) rotatably arranged thereon and the shafts are drivable by the traction means (9).

6. Printing machine according to claim 5, **characterised in that** the sheet stripping element (10) is a rotatable disc segment (14).

7. Printing machine according to claim 2, **characterised in that** the traction means (9) is a drivable chain.

8. Printing machine according to claim 2, **characterised in that** the traction means (9) is a drivable belt.

9. Printing machine according to claim 2, **characterised in that** the traction means (9) is moved at a speed matched to the sheet movement.

10. Printing machine according to claim 2, **characterised in that** a suction device (17) is associated with the sheet stripping element (10).

11. Printing machine according to claim 10, **characterised in that** the suction device (17) is cyclically acted on by suction air.

## Revendications

1. Machine d'impression comportant une installation pour assister le guidage des feuilles,
- la machine s'utilisant au choix en impression recto ou en impression recto/verso et appliquant un procédé d'impression de feuilles recto/verso selon le principe du retournement du bord arrière,
- la feuille (12) guidée sur un cylindre (4) avec pinces (11) et qui doit être retournée, étant prise au niveau de son bord arrière par le système de transfert de feuilles (2, 3) d'un tambour de retournement (1) pour être ensuite transférée et le bord avant de la feuille (12) à retourner étant guidé sur une racle de guidage (6) équipée d'un dispositif de raclage de feuilles (8),
machine d'impression **caractérisée en ce que**
le dispositif de raclage de feuilles (8) comporte au moins un élément racleur de feuilles (10) monté mobile dans la direction de circulation des feuilles de façon à être en avance du bord avant de la feuille (12) à retourner, située derrière et guidée le long de la racle de guidage, cet élément raclant la feuille précédente (12, 13) de la périphérie de la racle de guidage (6).

2. Machine d'impression selon la revendication 1,
**caractérisée en ce que**
l'installation de raclage de feuilles (8) se compose d'au moins un moyen de traction (9) passant sur au moins deux rouleaux et d'au moins un élément de raclage de feuilles (10) associé au moyen de traction (9), et qui dépasse au moins de temps en temps de la surface de guidage de la racle de guidage (6).

3. Machine d'impression selon la revendication 2,
**caractérisée en ce que**
l'élément de raclage de feuilles (10) est en forme de coin.

4. Machine d'impression selon la revendication 2,
**caractérisée en ce que**
l'élément de raclage de feuille (10) est monté sur le moyen de traction (9) et il est mobile dans la direction de transfert des feuilles.

5. Machine d'impression selon la revendication 2,
**caractérisée en ce que**
l'installation de raclage de feuilles (8) se compose d'arbres écartés l'un de l'autre portant des éléments racleurs de feuilles (10) montés à rotation et les arbres sont entraînés par le moyen de traction (9).

6. Machine d'impression selon la revendication 5,
**caractérisée en ce que**
l'élément de raclage de feuilles (10) est un segment de disque rotatif (14).

7. Machine d'impression selon la revendication 2,
**caractérisée en ce que**
le moyen de traction (9) est une chaîne entraînée.

8. Machine d'impression selon la revendication 2,
**caractérisée en ce que**
le moyen de traction (9) est une bande entraînée.

9. Machine d'impression selon la revendication 2,
**caractérisée en ce que**
le moyen de traction (9) est déplacé à une vitesse adaptée au mouvement des feuilles.

10. Machine d'impression selon la revendication 1,
**caractérisée en ce que**
l'élément de raclage de feuilles (10) comporte une installation d'aspiration (17).

11. Machine d'impression selon la revendication 10,
**caractérisée en ce que**
l'installation d'aspiration (17) reçoit de manière cadencée de l'air d'aspiration.
